# FASCICULE DE BREVET EUROPEEN

(11) **EP 0 779 398 B1**
(45) Date de publication et mention de la délivrance du brevet: **16.08.2000**
(21) Numéro de dépôt: 96390013.9
(22) Date de dépôt: 05.12.1996
(51) Int. Cl.: E04B 1/343

(54) **Système d'abri rétractable notamment pour piscine**
Zusammenziehbares Überdachungssystem, insbesondere für Schwimmbecken
Retractable shelter system, in particular for swimming pools

(30) Priorité: 13.12.1995 FR 9514891
(43) Date de publication de la demande: 18.06.1997
(73) Titulaire: Sàrl Ambonati Frères, 47190 Aiguillon (FR)
(72) Inventeur: Ambonati, Paul, 47190 Aiguillon (FR)
(74) Mandataire: Cabinet BARRE LAFORGUE & associés

(56) Documents cités:
- AU-A- 523 549
- DE-A- 3 020 744
- FR-A- 2 526 469
- FR-A- 2 576 955

## Description

L'invention concerne un système d'abri rétractable notamment pour piscine du type comportant, en premier lieu, au moins deux ensembles modulaires emboîtables télescopiquement l'un dans l'autre et comprenant chacun une structure basse porteuse formant deux longerons reposant sur le sol par l'intermédiaire de roues, et supportant les bords inférieurs latéraux d'éléments de couverture.

De tels systèmes d'abri rétractable comprennent, en outre, des moyens de guidage latéral aptes à assurer le guidage relatif des divers ensembles modulaires lors des déplacements longitudinaux de ces derniers.

Il existe à l'heure actuelle diverses conceptions de systèmes d'abris notamment pour piscines. Toutefois, il s'avère que malgré les nombreuses solutions proposées tous les systèmes d'abri actuels présentent, du fait de la conception des moyens de guidage latéral, un inconvénient commun consistant en un manque de maniabilité, notamment lorsque le sol sur lequel ces systèmes d'abri sont implantés comporte des défauts de planéité. Dans la pratique, ce manque de maniabilité conduit à des difficultés de déplacement des ensembles modulaires et impose à l'utilisateur d'exercer des efforts importants en vue de ce déplacement.

Selon une première technique, ces moyens de guidage latéral consistent en des tampons, ou tel que décrit dans le brevet français FR-A-2526469, en des galets à axe de rotation vertical, agencés pour limiter le jeu transversal entre les ensembles modulaires. Toutefois, de tels tampons ou galets limitent simplement le rapprochement relatif des ensembles modulaires, mais ne permettent pas de maîtriser l'éloignement relatif de ces derniers, et dans la pratique de tels moyens s'avèrent n'assurer aucun guidage valable.

Selon une deuxième technique, telle que notamment décrite dans le brevet français FR-A-2620472, le guidage est du type linéaire et est assuré au moyen d'un système de glissières longitudinales coopérant en vue d'obtenir un déploiement directionnel. Toutefois ce système de guidage présente l'inconvénient d'engendrer un frottement important qui conduit à des difficultés de déplacement des ensembles modulaires, et impose un effort important pour l'utilisateur.

Selon une troisième technique, telle que notamment décrite dans les brevets français FR-A-2568288 et FR-A-2576955, le guidage est assuré au moyen d'un galet à axe de rotation horizontal se déplaçant dans une glissière de l'ensemble modulaire adjacent. Un tel système de guidage ne permet pas d'assurer une guidage linéaire et il s'avère que le galet "emprisonné" dans une glissière se bloque fréquemment à l'intérieur de cette dernière en raison par exemple d'un défaut de planéité, ou lorsqu'on exerce des efforts de traction différents sur les parois latérales de l'ensemble modulaire.

Il est à noter qu'il existe également une autre technique, notamment décrite dans les brevets US-A-4683686 et FR-A-2442929, consistant à utiliser des rails de guidage fixés sur le sol ou enterrés dans le sol. Toutefois, une telle technique nécessite des travaux de soubassement importants en vue de la mise en place des rails, qui entraînent une augmentation notable du coût de revient des systèmes d'abri. De plus, lorsque les rails sont apparents, outre le côté inesthétique d'un tel mode de réalisation, ils constituent des obstacles pouvant être à l'origine d'accidents corporels pour les utilisateurs.

La présente invention vise à pallier les inconvénients précités des systèmes d'abris actuels et à pour principal objectif de fournir un système d'abri ne nécessitant pas la pose de rails de guidage et dont la maniabilité est parfaite.

A cet effet l'invention vise un système d'abri rétractable notamment pour piscine dont les moyens de guidage latéral comprennent, pour chaque longeron de deux ensembles modulaires contigus :
. pour l'un de ces ensembles dit externe, d'une part une roulette de guidage latéral à axe de rotation vertical montée sur un support disposé vers une des extrémités longitudinales, dite avant, du longeron et s'étendant latéralement vers l'intérieur par rapport au dit longeron, et d'autre part un profilé de guidage accolé latéralement au côté intérieur du longeron et décalé verticalement par rapport à la roulette de guidage, le dit profilé formant une gorge verticale de guidage,
. pour l'autre ensemble, dit interne, d'une part une roulette de guidage latéral à axe de rotation vertical montée sur un support disposé vers une des extrémités longitudinales du longeron, dite arrière, opposée à l'extrémité avant du longeron du premier ensemble, et s'étendant latéralement vers l'extérieur du dit longeron, la dite roulette étant de dimensions adaptées pour venir se loger et être guidée latéralement à l'intérieur du profilé de guidage du premier ensemble avec une faculté de débattement vertical, et d'autre part un profilé de guidage accolé latéralement au côté extérieur du longeron et décalé verticalement par rapport à la roulette de guidage, le dit profilé formant une gorge de guidage vertical de forme adaptée pour loger et guider latéralement la roulette du premier ensemble tout en conférant une faculté de débattement vertical à la dite roulette.

Un tel système d'abri présente une excellente maniabilité car, en premier lieu, il permet d'absorber les défauts de planéité du sol car les roulettes ont une possibilité de débattement vertical qui évite toute pénalisation du déplacement d'un ensemble modulaire par rapport à un autre.

De plus, ce système d'abri permet d'obtenir le déplacement linéaire d'un ensemble modulaire par rapport à un autre avec aisance tout en conservant un déplacement rectiligne. En effet, deux ensembles modulaires contigus sont toujours maintenus parallèles l'un par rapport à l'autre sur l'ensemble de leur trajectoire, grâce à la disposition des roulettes situées au droit d'extrémités opposées desdits ensembles et qui facilitent ainsi les déplacements.

Dans la pratique, il s'avère que les déplacements des ensembles modulaires peuvent aisément être effectués par une seule personne sans imposer d'efforts importants et ce même lorsque le sol présente des défauts de planéité.

Selon une autre caractéristique de l'invention, chaque longeron présente des parois latérales planes et verticales, les profilés de guidage présentant une forme en L définissant des gorges verticales en forme de U avec lesdites parois latérales des longerons.

De plus, les profilés de guidage sont préférentiellement orientés de façon à délimiter une gorge en forme de U inversé, l'aile horizontale d'un des dits profilés de guidage servant de face de fixation de l'axe de rotation de la roulette de guidage du longeron correspondant, et l'axe de rotation de la roulette de guidage de l'autre longeron étant monté sur un support en forme de L et solidarisé sur l'aile horizontale de ce support.

Par ailleurs chaque longeron comporte avantageusement des profilés de guidage extérieur et intérieur réalisés d'un seul tenant avec ledit longeron.

D'autres caractéristiques buts et avantages de l'invention ressortiront de la description détaillée qui suit en référence aux dessins annexés qui en représentent à titre d'exemple non limitatif un mode de réalisation préférentiel. Sur ces dessins qui font partie intégrante de la présente description :
- la figure 1 est une vue en perspective schématique d'un système d'abri conforme à l'invention.
- la figure 2 est une coupe verticale à échelle agrandie représentant deux longerons contigus de deux ensembles modulaires conformes à l'invention.
- et les figures 3a à 3c sont des vues de dessus schématiques de ces deux longerons respectivement dans la position déployée, dans une position intermédiaire et dans la position rétractée des deux ensembles modulaires.

Le système d'abri rétractable représenté à la figure 1 se compose de trois ensembles modulaires 1, 2, 3 emboîtables télescopiquement de façon à permettre classiquement de dégager l'espace à couvrir tel qu'une piscine en position rétractée desdits ensembles modulaires.

Chacun de ces ensembles modulaires 1, 2, 3 comporte, en premier lieu, des éléments de couverture constitués de deux panneaux latéraux cintrés 4,5 reliés par deux panneaux plans 6,7 formant un dièdre d'angle plan obtus.

Ces panneaux 4-7 sont, en outre, constitués de façon classique d'une structure légère 8 par exemple en aluminium et d'une couverture 9 en un matériau translucide tel que du polycarbonate.

Les ensembles modulaires 1-3 comportent, en outre, une structure basse porteuse constituée de deux longerons tels que 10,11 reposant sur le sol par l'intermédiaire de roues telles que 12,13, sur lesquels sont solidarisés, par tout moyen classique connu en soi, les bords latéraux inférieurs des panneaux latéraux 4,5 des éléments de couverture.

Tel que représenté à la figure 2, chacun de ces longerons 10,11 consiste en un profilé comportant, en premier lieu, une âme tubulaire creuse 14 présentant la forme de deux rectangles 15,16 superposés, et dont la partie rectangulaire inférieure 16 est légèrement décalée vers l'extérieur par rapport à la partie rectangulaire supérieure 15.

Le profilé composant les longerons 10,11 comporte, en outre, deux profils de guidage 17,18 en forme de L dont l'aile verticale est orientée vers le bas, délimitant avec les parois latérales de l'âme 14 des gorges présentant la forme d'un U inversé.

Le premier de ces profils 17 est accolé latéralement à la paroi externe de l'âme 14, son aile horizontale 17a étant coplanaire avec le plan horizontal d'intersection des parties rectangulaires 15,16 de la dite âme.

Le deuxième de ces profils 18 est quant à lui accolé latéralement à la paroi interne de l'âme 14, son aile horizontale 18a étant coplanaire avec la paroi supérieure horizontale de la dite âme.

Les ensembles modulaires 1-3 comportent, enfin, des organes de guidage latéral aptes à assurer le guidage relatif des dits ensembles modulaires.

Tel que représenté aux figures 2 et 3a à 3c, ces organes de guidage consistent, pour les longerons 10,11 de deux ensembles modulaires contigus 1-2, 2-3, en deux roulettes en "Nylon" (marque déposée) 19,21 à axe de rotation 19a, 21a vertical, les dites roulettes étant respectivement montées au droit de l'extrémité arrière du longeron 11 de l'ensemble modulaire interne 2 (ou 3) et au droit de l'extrémité avant du longeron 10 de l'ensemble modulaire externe 1 (ou 2).

Ces deux roulettes 19,21 présentent des diamètres conjugués de la largeur des gorges délimitées par les profils de guidage 17,18 et une hauteur inférieure à la profondeur de ces gorges de façon à autoriser un débattement vertical des dites roulettes.

En outre, l'axe de rotation 19a de la roulette 19 est fixée sur une platine 20 solidarisée sur la face supérieure de l'aile horizontale 17a du profil de guidage 17 du longeron 11 de façon à venir se loger dans la gorge délimitée par le profil de guidage 18 du longeron voisin 10.

L'axe de rotation 21a de l'autre roulette 21 est fixé sur l'aile horizontale 22a d'un support en forme de L dont l'aile verticale est solidarisée à la paroi latérale interne de la partie rectangulaire inférieure 16 de 1' âme 14 du longeron 10, de façon que ladite roulette vienne se loger dans la gorge délimitée par le profil de guidage 17 du longeron voisin 11.

Tel que représenté aux figures 3a à 3b, la disposition de ces roulettes de guidage 19,21 permet de conférer aux ensembles modulaires une trajectoire parfaitement rectiligne, et ce sur la totalité de la course de déplacement de ces derniers. De plus, l'agencement de ces roulettes 19,21 permet d'absorber les défauts de planéité du sol sans un quelconque risque de blocage.

De ce fait, les ensembles modulaires peuvent être maniés très aisément par une seule personne sans imposer d'efforts importants.

Il est à noter, par ailleurs, que le profil de guidage externe 17 du longeron de l'ensemble modulaire externe 1 et le profil de guidage interne 18 de l'ensemble modulaire interne 3 n'ont aucune fonction effective. Toutefois, à des fins d'uniformisation, tous les longerons seront préférentiellement prévus identiques, les profils de guidage précités pouvant être éventuellement délignés.

En dernier lieu, les longerons sont équipés d'organes de butée de fin de course pour les roulettes 19,21, ces organes étant de tout type connu en soi et n'étant donc pas représentés.

## Revendications

1. Système d'abri rétractable, notamment pour piscine, comportant :
. au moins deux ensembles modulaires (1-3) emboîtables télescopiquement l'un dans l'autre et comprenant chacun une structure basse porteuse formant deux longerons (10,11) reposant sur le sol par l'intermédiaire de roues (12,13) et supportant les bords inférieurs latéraux d'éléments de couverture (4-9),
. et des moyens de guidage latéral aptes à assurer le guidage relatif des divers ensembles modulaires (1-3) lors des déplacements longitudinaux de ces derniers,
ledit système d'abri étant caractérisé en ce que les moyens de guidage latéral comprennent, pour chaque longeron (10,11) de deux ensembles modulaires (1-2,2-3) contigus :
. pour l'un de ces ensembles (1,2) dit externe, d'une part une roulette (21) de guidage latéral à axe de rotation (21a) vertical montée sur un support (22) disposé vers une des extrémités longitudinales, dite avant, du longeron (10) et s'étendant latéralement vers l'intérieur par rapport au dit longeron, et d'autre part un profilé de guidage (18) accolé latéralement au côté intérieur du longeron (10) et décalé verticalement par rapport à la roulette de guidage (21), ledit profilé formant une gorge verticale de guidage,
. pour l'autre ensemble, (2,3) dit interne, d'une part une roulette (19) de guidage latéral à axe de rotation (19 a) vertical montée sur un support (20) disposé vers une des extrémités longitudinales du longeron (11), dite arrière, opposée à l'extrémité avant du longeron (10) du premier ensemble, et s'étendant latéralement vers l'extérieur du dit longeron, la dite roulette étant de dimensions adaptées pour venir se loger et être guidée latéralement à l'intérieur du profilé de guidage (18) du premier ensemble avec une faculté de débattement vertical, et d'autre part un profilé de guidage (17) accolé latéralement au côté extérieur du longeron (11) et décalé verticalement par rapport à la roulette de guidage (19), le dit profilé formant une gorge de guidage vertical de forme adaptée pour loger et guider latéralement la roulette (21) du premier ensemble tout en conférant une faculté de débattement vertical à la dite roulette.

2. Système d'abri selon la revendication 1 caractérisé en ce que chaque longeron (10,11) présente des parois latérales planes et verticales, les profilés de guidage (17,18) présentant une forme en L définissant des gorges verticales en forme de U avec les dites parois latérales des longerons.

3. Système d'abri selon la revendication 2 caractérisé en ce que les profilés de guidage (17,18) sont orientés de façon à délimiter une gorge en forme de U inversé, l'aile horizontale (17a) d'un des dits profilés de guidage servant de face de fixation de l'axe de rotation (19a) de la roulette de guidage (19) du longeron (11) correspondant, et l'axe de rotation (21a) de la roulette de guidage (21) de l'autre longeron (10) étant monté sur un support (22) en forme de L et solidarisé sur l'aile horizontale de ce support.

4. Système d'abri selon l'une des revendications précédentes caractérisé en ce que chaque longeron (10,11) comporte des profilés (17,18) de guidage extérieur et intérieur réalisés d'un seul tenant avec le dit longeron.

5. Système d'abri selon l'une des revendications précédentes dans lequel les roulettes (19,21) sont réalisées en un matériau connu sous le nom de "Nylon" (marque déposée).

6. Système d'abri selon l'une des revendications précédentes caractérisé en ce que les éléments de couverture sont constitués de deux panneaux latéraux cintrés (4,5) reliés par des panneaux plans (6,7) formant un dièdre d'angle plan obtus.

## Patentansprüche

1. Einziehbare Überdachung, insbesondere für Schwimmbäder, umfassend:
- wenigstens zwei modulare Baugruppen (1-3), die teleskopartig ineinandergeschoben werden können und jeweils eine untere Tragstruktur aufweisen, die zwei Längsträger (10, 11) bilden, die auf Rädern (12, 13) auf dem Boden ruhen und die kleinen Seitenränder von Abdeckelementen (4-9) tragen,
- und seitliche Führungsmittel, deren Aufgabe es ist, die relative Führung von diversen modularen Baugruppen (1-3) bei der Längsverschiebung der letzteren zu gewährleisten,
wobei das genannte Überdachungssystem dadurch gekennzeichnet ist, daß die seitlichen Längsführungsmittel für jeden Längsträger (10, 11) von zwei benachbarten modularen Baugruppen (1-2 ,2-3) folgendes umfassen:
- für eine dieser Baugruppen (1, 2), extern genannt, einerseits eine kleine seitliche Führungsrolle (21) mit senkrechter Rotationsachse (21a), die auf einer Auflage (22) ruht, die in Richtung auf eines der Längsenden, vorderes genannt, des Längsträgers (10) angeordnet ist und sich seitlich in Richtung auf das Innere in bezug auf den genannten Längsträger erstreckt, und andererseits ein Führungsprofil (18), das seitlich an der Innenseite des Längsträgers (10) angebaut und senkrecht in bezug auf die kleine Führungsrolle (21) versetzt ist, wobei das genannte Profil eine senkrechte Führungskehle bildet,
- für die andere Baugruppe (2, 3), intern genannt, einerseits eine kleine seitliche Führungsrolle (19) mit senkrechter Rotationsachse (19a), die auf einer Auflage (20) ruht, die in Richtung auf eines der Längsenden, hinteres genannt, des Längsträgers (11) angeordnet ist und dem vorderen Ende des Längsträgers (10) der ersten Baugruppe gegenüberliegt und sich seitlich in Richtung auf das Äußere des genannten Längsträgers erstreckt, wobei die genannte kleine Rolle so dimensioniert ist, daß sie im Inneren des Führungsprofils (18) der ersten Baugruppe mit einer senkrechten Ausfederung aufgenommen und seitlich darin geführt wird, und andererseits ein Führungsprofil (17), das seitlich an der Außenseite des Längsträgers (11) angebaut und senkrecht in bezug auf die kleine Führungsrolle (19) versetzt ist, wobei das genannte Profil eine senkrechte Führungskehle mit einer solchen Gestalt bildet, die die kleine Rolle (21) der ersten Baugruppe aufnimmt und sie seitlich führt und dabei eine senkrechte Ausfederung für die genannte kleine Rolle darstellt.

2. Überdachungssystem nach Anspruch 1, dadurch gekennzeichnet, daß jeder Längsträger (10, 11) ebene und senkrechte Seitenwände aufweist, wobei die Führungsprofile (17, 18) eine L-Form aufweisen, die senkrechte U-förmige Kehlen mit den genannten Seitenwänden der Längsträger definieren.

3. Überdachungssystem nach Anspruch 2, dadurch gekennzeichnet, daß die Führungsprofile (17, 18) so ausgerichtet sind, daß sie eine Kehle in der Form eines umgekehrten U bilden, wobei der waagerechte Flügel (17a) eines der genannten Führungsprofile als Befestigungsfläche der Rotationsachse (19a) der kleinen Führungsrolle (19) des entsprechenden Längsträgers (11) dient, und die Rotationsachse (21a) der kleinen Führungsrolle (21) des anderen Längsträgers (10) auf einer L-förmigen Auflage (22) montiert und am waagerechten Flügel dieser Auflage befestigt ist.

4. Überdachungssystem nach einem der vorherigen Ansprüche, dadurch gekennzeichnet, daß jeder Längsträger (10, 11) ein äußeres und ein inneres Führungsprofil (17, 18) aufweist, die einstückig mit dem genannten Längsträger ausgebildet sind.

5. Überdachungssystem nach einem der vorherigen Ansprüche, bei dem die kleinen Rollen (19, 21) aus einem unter der Bezeichnung "Nylon" (registriertes Warenzeichen) bekannten Material hergestellt sind.

6. Überdachungssystem nach einem der vorherigen Ansprüche, dadurch gekennzeichnet, daß die Abdeckelemente aus zwei seitlichen, gewölbten Paneelen (4, 5) gebildet sind, die durch ebene Paneelen (6, 7) verbunden sind, die ein stumpfwinkliges Dieder bilden.

## Claims

1. Retractable shelter system, in particular for swimming pools, comprising:
- at least two modular assemblies (1-3) which fit telescopically into each other, each comprising a carrying base structure forming two side members (10, 11) resting on the ground via wheels (12, 13) and supporting the lower side edges of the covering elements (4-9),
- and means for lateral guiding capable of ensuring the relative guiding of the various modular assemblies (1-3) during longitudinal movements of the latter,
the said shelter system being characterized in that the means for lateral guiding comprise, for each side member (10, 11) two contiguous modular assemblies (1-2, 2-3):
- for one of these assembles (1, 2), the so-called outer assembly, on the one hand a lateral guiding roller (21) with a vertical spindle (21a) mounted on a support (22) disposed towards one of the longitudinal ends, the so-called front end, of the side member (10) and extending laterally inwards with respect to the said side member, and on the other hand a guiding profile (18) attached laterally to the inside of the side member (10) and offset vertically with respect to the guiding roller (21), the said profile forming a vertical guiding groove,
- for the other so-called inner assembly (2,3), on the one hand a lateral guiding roller (19) with a vertical spindle (19a) mounted on a support (20) disposed towards one of the longitudinal ends of the side member (11), the so-called rear end, opposite the front end of the side member (10) of the first assembly, and extending laterally outwards from the said side member, the said roller having dimensions adapted so that it can be housed and be guided laterally inside the guiding profile (18) of the first assembly with provision for vertical clearance, and on the other hand a guiding profile (17) attached laterally to the outside of the side member (11) and offset vertically with respect to the guiding roller (19), the said profile forming a vertical guiding groove with a shape adapted so as to house and laterally guide the roller (21) of the first assembly while providing vertical clearance for the said roller.

2. Shelter system according to claim 1, characterized in that each side member (10, 11) has flat vertical lateral walls, the guiding profiles (17, 18) having an L-shaped form defining vertical U-shaped grooves with the said lateral walls of the side members.

3. Shelter system according to claim 2, characterized in that the guiding profiles (17, 18) are directed so as to delimit a groove in the shape of an inverted U, the horizontal arm (17a) of one of the said guiding profiles acting as an attachment face for the spindle (19a) of the guiding roller (19) of the corresponding side member (11) and the spindle (21a) of the guiding roller (21) of the other side member (10) being mounted on an L-shaped support (22) and secured on the horizontal arm of this support.

4. Shelter system according to one of the preceding claims, characterized in that each side member (10, 11) includes outer and inner guiding profiles (17, 18) made in one piece with the said side member.

5. Shelter system according to one of the preceding claims, wherein the rollers (19, 21) are made of a material known under the name of "Nylon" (registered tradename).

6. Shelter system according to one of the preceding claims, characterized in that the covering elements consist of two bowed lateral panels (4, 5) connected by flat panels (6, 7) forming a dihedron with an obtuse flat angle.
